# FASCICULE DE BREVET EUROPEEN

(11) **EP 1 021 790 B1**
(45) Date de publication et mention de la délivrance du brevet: **11.12.2002**
(21) Numéro de dépôt: 98944955.8
(22) Date de dépôt: 08.10.1998
(51) Int. Cl.: G06K 17/00, G04D 7/00

(54) **APPAREIL ET DISPOSITIF POUR LA GESTION D'UN ENSEMBLE DE MONTRES**
APPARAT UND GERÄT FÜR DIE VERWALTUNG VON ARMBANDUHREN
APPARATUS AND DEVICE FOR MANAGING WATCHES

(30) Priorité: 09.10.1997 CH 236697; 19.11.1997 FR 9714691
(43) Date de publication de la demande: 26.07.2000
(73) Titulaire: Girardet, François, 2000 Neuchâtel (CH)
(72) Inventeur: Girardet, François, 2000 Neuchâtel (CH)
(74) Mandataire: Gresset, Jean
(86) Numéro de dépôt international: CH9800431
(87) Numéro de publication internationale: WO99019831

(56) Documents cités:
- EP-A- 0 263 064
- CH-A- 682 031
- GB-A- 2 253 286
- US-A- 5 099 437
- US-A- 5 325 313
- PATENT ABSTRACTS OF JAPAN vol. 012, no. 280 (P-739), 2 août 1988 & JP 63 058551 A (HITACHI LTD;OTHERS: 01), 14 mars 1988

## Description

La présente invention concerne la gestion d'un ensemble de montres. Elle se rapporte, en particulier, à un appareil pour assurer la gestion d'un ensemble de montres, munies chacune d'un organe d'identification.

L'appareil selon l'invention doit permettre d'identifier une montre munie d'un organe d'identification et d'en contrôler au moins certaines de ses qualités. Il permet de plus de faciliter la gestion des relations du détaillant avec ses partenaires.

Il a déjà été proposé des dispositifs permettant d'identifier des montres au moyen de transpondeurs montés sur la boîte ou le mouvement, par exemple dans les demandes de brevet CH-682031 et EP-0263064. Les transpondeurs comportent une mémoire, contenant des informations d'identification, lisible à distance au moyen d'un émetteur-récepteur travaillant dans les fréquences radio. Les dispositifs tels que décrits permettent d'identifier rapidement des contrefaçons. Ils ne participent par contre pas à la gestion des montres contrôlées.

Il est, par ailleurs connu, par le brevet US-5325313, de contrôler le bon fonctionnement des montres au moyen d'un ordinateur. Le dispositif décrit peut être utilisé aussi bien dans une entreprise que dans un service après vente. Il ne permet toutefois pas d'identifier la montre contrôlée. Un tel dispositif ne permet donc en aucun cas de gérer un ensemble de montres.

Le brevet US-5099437 se rapporte au contrôle de l'émission des hydrocarbure et plus particulièrement à un dispositif destiné à la gestion de joints susceptibles de fuir. Ce dispositif comporte un code à barres disposé sur le joint à contrôler, un lecteur de codes à barres et un détecteur d'hydrocarbure, tous deux reliés à un collecteur d'informations portable. De manière périodique, le collecteur est relié à un ordinateur qui saisit les informations enregistrées et les traite.

Aujourd'hui, la gestion des montres, notamment des montres de prestige, pose des problèmes dès la sortie de l'entreprise qui les a fabriquées. Elles sont généralement distribuées chez des grossistes qui les répartissent chez des détaillants concessionnaires. Dès l'instant où ces montres ont été envoyées au grossiste, il est extrêmement difficile de connaître leur histoire. Il est notamment très difficile de savoir combien de temps elles restent en stock chez un détaillant. Or la durée du stockage influence de manière importante la qualité du produit vendu.

A titre d'exemple, lorsqu'une montre électronique est vendue après deux ou trois ans passés en stock, sa pile se trouve avoir une capacité sensiblement diminuée. Si celle-ci n'est pas changée, il est à craindre que le client revienne peu de mois après l'achat de sa montre, pour exprimer son insatisfaction.

Dans le cas de la montre mécanique, un vieillissement des huiles peut considérablement affecter sa précision. Des pièces écoulées dans de telles conditions affectent l'image de la marque. Elles sont donc gravement préjudiciables au client et à l'entreprise qui les a fabriquées.

Malheureusement, les fabricants ne disposent aujourd'hui que de peu de moyens pour éviter une telle situation. Ils peuvent adresser aux grossistes et détaillants des directives relatives au stockage et à la révision des pièces en stock; ils peuvent proposer des services et des moyens de gestion permettant d'éviter que de telles situations ne se produisent. La vérification du respect de ces consignes reste difficile, voire impossible.

Il existe certes le suivi des pièces sous garantie. Malheureusement, on constate que de nombreux détaillants prennent certaines libertés à l'égard du bulletin de garantie.

Les moyens de contrôle des produits sont coûteux et parfois lacunaires chez les détaillants. C'est le cas notamment des moyens de contrôle de la marche des montres. En conséquence, la vérification d'une pièce avant sa vente ne peut pas toujours se faire dans de bonnes conditions.

Un but de la présente invention est de permettre une gestion plus rigoureuse de montres munies chacune d'un organe d'identification, grâce à un suivi de l'histoire et des caractéristiques de chaque pièce, jusqu'à sa vente au client. Cette gestion est assurée par un appareil comprenant un capteur doté d'un dispositif d'interaction avec l'organe d'identification. Ce but est atteint grâce au fait que l'appareil comporte, en outre, des moyens de liaison pour le relier à un réseau de télécommunication et former ainsi un terminal, et que le capteur comporte, en outre, un dispositif destiné à capter des signaux relatifs à la marche de la montre et à les transmettre au travers du réseau, vers un dispositif de mesure.

Afin de faciliter la communication, l'appareil comporte, en outre, un clavier permettant d'introduire manuellement des informations relatives à la montre portant les organes d'identification. Il peut également comporter des moyens d'affichage dotés d'une cellule électro-optique à même de rendre accessible à l'utilisateur de l'appareil des informations relatives à la montre, qui lui sont adressées au travers du réseau, ou encore une imprimante susceptible d'imprimer les informations transmises et reçues par l'appareil.

De manière avantageuse, les organes d'identification sont du type comportant une puce électronique et une antenne, et le dispositif d'interaction comprend un dispositif d'activation et un dispositif de lecture pour respectivement activer les organes et lire les informations qu'ils contiennent.

Afin d'assurer une gestion particulièrement efficace des montres mécanique, le dispositif destiné à capter des signaux relatif à la marche de la montre comporte au moins un microphone à même de capter les signaux sonores émis par la montre.

Pour contrôler le fonctionnement de montres électromécaniques, le dispositif destiné à capter des signaux relatif à la marche des montres comporte au moins un capteur électro-magnétique à même de capter les signaux émis par le moteur de la montre.

La contrefaçon des montres de prestige est aujourd'hui importante. Elle porte préjudice tant aux titulaires des marques contrefaites qu'aux acheteurs. II existe notamment des contrefacteurs qui réalisent des montres dont l'identification est pratiquement impossible pour un client non averti. Ce genre de contrefaçon est fabriqué par des professionnels compétents, mais qui spolient les titulaires des marques en profitant de leur renom et de leurs efforts de promotion. De plus, ils n'ont bien entendu aucuns frais de service après vente. Certains détaillants se laissent abuser par de tels contrefacteurs. La mise en évidence de ces contrefaçons est difficile avec les moyens conventionnels.

Il arrive parfois qu'un détaillant ne dispose pas du produit souhaité par un client. Actuellement, le détaillant doit passer commande selon la procédure habituelle. Il peut en résulter de longs délais susceptibles de contrarier le client.

Les montres de prestige jouissent aujourd'hui d'une garantie de longue durée. Celle-ci peut être supérieure à cinq ans. Dans ces conditions, il arrive fréquemment que le propriétaire d'un tel objet ait égaré le bulletin de garantie. Le détaillant peut alors se trouver en situation embarrassante.

Toute modification apportée à la pièce, par exemple un échange de bracelet, un changement de pile ou encore une réparation ne peuvent que difficilement être contrôlés par l'entreprise.

L'organisation d'un dispositif de contrôle et de gestion est complexe et coûteuse. Si chaque entreprise devait organiser son réseau, avec des moyens de contrôle spécifiques, il en résulterait des coûts élevés et une multiplication de terminaux chez les détaillants. Les frais de fonctionnement en serait ainsi considérablement augmentés.

Un autre but de la présente invention est de palier ces inconvénients. A cet effet, la présente invention concerne également un dispositif de gestion muni d'un appareil tel que défini ci-dessus. Dans ce dispositif, l'appareil est relié à une pluralité d'entreprises au travers du réseau de télécommunication, chacune des entreprises disposant d'au moins un centre de traitement pour traiter les informations relatives aux montres qu'elles commercialisent, identifiables par un code contenu dans les organes d'identification.

L'invention sera mieux comprise à la lecture de la description qui va suivre, donnée à titre d'exemple non limitatif et faite en référence au dessin, dans lequel:
- La figure 1 illustre le schéma d'un dispositif de gestion de produits selon l'invention, permettant d'assurer la qualité et le suivi de ces produits jusque chez le détaillant;
- La figure 2 représente un terminal selon l'invention, utilisé chez le détaillant;
- La figure 3 montre, vu de dessus, un organe d'identification tel qu'utilisé avec le terminal selon l'invention
- Les figures 4 et 5 sont des coupes, selon les lignes IV-IV et V-V de la figure 3, d'un organe d'identification muni sur la figure 4 de moyens d'assemblage par collage et sur la figure 5 d'une enveloppe protectrice, et
- La figure 6 représente schématiquement le mode d'interaction entre un organe d'identification et un terminal selon l'invention.

Le dispositif de gestion de la qualité selon l'invention est basé sur le principe d'un réseau informatique, reliant des détaillants et des entreprises au travers d'un réseau téléphonique. Ce réseau est représenté à la figure 1. Sur cette figure, les détaillants sont identifiés par la lettre D, le réseau téléphonique par la lettre T et les entreprises par la lettre E.

Chacun des détaillants Dᵢ (i compris entre 1 et 6 sur la figure) dispose d'un terminal qui sera décrit de manière plus détaillée en référence aux figures 2 et 5. Celui-ci est relié au réseau téléphonique. Ce dernier établit la liaison entre le détaillant Dᵢ et l'un des centres de contrôle Eⱼ (j compris entre 1 et 4 sur la figure) propres à chaque entreprise partenaire.

Pour établir la communication avec l'une ou l'autre des entreprises Eⱼ, le détaillant Dᵢ compose le numéro du centre de contrôle. Plus avantageusement, la communication peut être établie de manière automatique, comme cela sera expliqué ci-après.

Le réseau téléphonique a pour seule fonction d'aiguiller le détaillant vers le centre de contrôle de la firme ayant fabriqué un produit identifié. Toutes les informations stratégiques, relatives aux produits, sont gérées et stockées par le centre de contrôle de l'entreprise Eⱼ. Il est de la sorte possible de garantir la confidentialité des informations traitées.

Il est évident que les centres de contrôle Eⱼ comportent chacun un ordinateur pour assurer la gestion et la mémorisation des informations traitées. L'ensemble comportant les terminaux, le réseau téléphonique et les centres de contrôles définit un réseau informatique, qui fait avantageusement appel au réseau téléphonique public.

Les transactions réalisables au travers du réseau peuvent être de différents ordres.

Le détaillant Dᵢ peut ainsi passer ses commandes directement, en introduisant sur son terminal le numéro des pièces qu'il désire mettre en vente.

Lorsqu'il reçoit les pièces, il en donne quittance au centre de contrôle.

Lorsqu'un détaillant ne possède pas une pièce souhaitée par un client, il est possible, par le biais du réseau, de faire une demande au centre de contrôle (Eⱼ) de l'entreprise concernée pour que celle-ci identifie le détaillant le plus proche disposant de la pièce recherchée. L'information ainsi obtenue permet ensuite d'organiser le transfert de la pièce de l'un chez l'autre détaillant. Il en résulte une plus grande efficacité dans la gestion des stocks et une réduction des délais de livraison.

Le service de garantie ne doit plus forcément faire appel à un bulletin, trop souvent perdu par le client. Cela est particulièrement le cas pour des garanties de longue durée. L'enregistrement de la vente par le dispositif de gestion permet donc d'identifier la pièce chez n'importe quel détaillant accrédité et de connaître en outre son histoire.

Certains détaillants sont habilités à modifier certaines pièces, en changeant l'un ou l'autre composant. Il est ainsi possible d'offrir au client la pièce présentant les caractéristiques qui l'intéressent. Ces modifications sont enregistrées au centre de contrôle Eⱼ. On peut suivre ainsi l'intérêt des clients en enregistrant ces modifications au moyen du dispositif de gestion. On peut de plus assurer le remplacement des pièces échangées.

Enfin, le centre de contrôle Eⱼ peut assurer auprès des détaillants et des grossistes un service de maintenance. A cet effet, il informe ses clients des pièces qui doivent subir un contrôle, faire l'objet d'un changement de pile ou d'un nettoyage. Ce service peut aller au-delà de la vente. Le centre de contrôle Eⱼ peut ainsi proposer au détaillant un service à la clientèle, informant d'un nettoyage souhaitable ou d'un changement de pile imminent.

Dès lors que le public est informé de l'existence d'un organe d'identification sur les produits vendus, le client peut avoir la garantie que la pièce qu'il s'apprête à acheter n'est pas une contrefaçon.

Pour assurer un service offrant ces avantages, les moyens à mettre en oeuvre chez le détaillant sont simples, peu encombrants et peu coûteux. La figure 2 représente schématiquement un équipement assurant un tel service. On peut y voir un terminal avec un support 1, un clavier 2, un affichage 3, un circuit de commande 4 ainsi qu'un boîtier 5.

Le support 1 est destiné à recevoir l'objet à suivre, par exemple une montre, schématiquement représentée en trait mixte et portant la référence 6. Il porte un capteur 7 capable de décoder un élément d'identification 8 associé à la montre, mais également d'interpréter les signaux émis par la montre, sous forme sonore ou électromagnétique par exemple. Ce capteur sera décrit plus en détail en référence à la figure 6.

L'équipement installé chez le détaillant peut avantageusement être complété par une imprimante 9. Il est relié au réseau informatique au moyen d'une ligne téléphonique 10.

Le clavier 2 tel que représenté comporte un nombre limité de touches. Il permet de transmettre des informations codées du détaillant vers l'un ou l'autre centre de contrôle Eⱼ. Il permet notamment de choisir le centre de contrôle, de définir le type de transaction ou encore transmettre un numéro de pièce à commander par exemple. Un tel clavier permet de réaliser toutes les transactions définies ci-dessus. Cette fonction pourrait également être réalisée au moyen d'un clavier d'ordinateur au cas où le détaillant en possédait un.

L'affichage 3 est de type à cristaux liquides ou à diodes électroluminescentes, avec une structure permettant l'affichage d'informations alphanumériques. Il est de la sorte possible au détaillant de savoir que le code qu'il utilise correspond bien à l'action qu'il envisage d'entreprendre. L'affichage permet aussi la transmission d'informations d'un centre de contrôle vers le détaillant. L'écran d'un ordinateur pourrait également remplir cette fonction.

Le circuit de commande 4 assure l'interface entre les différents composants de l'équipement et le réseau téléphonique T. Il permet d'établir la liaison téléphonique, de codifier et mettre en forme les signaux générés par le clavier 2 ou le capteur 7 pour, d'une part afficher l'information décodée, d'autre part envoyer le message vers un centre de contrôle Eⱼ. Il assure la commande du capteur 7 et le traitement des signaux perçus par ce dernier, provenant de l'élément d'identification 8 ainsi que de la montre 6. Il transmet en outre à l'imprimante 9 les informations devant être enregistrées de manière écrite. Comme cela a été décrit ci-dessus, il pourrait s'agir de l'impression d'un bulletin de garantie, d'une confirmation de commande ou encore de messages relatifs à la maintenance.

Le boîtier 5 est destiné à protéger l'équipement et plus particulièrement le capteur 7 et le circuit de commande 4. Il est réalisé de manière conventionnelle pour l'homme du métier, par exemple en plastique moulé. Il ne sera pas décrit de manière plus détaillée.

Le capteur 7 comporte un émetteur de signaux électromagnétiques 70 travaillant à haute fréquence ainsi qu'un récepteur 71 traitant le signal issu de l'organe d'identification.

La figure 3 représente un organe d'identification 8 pouvant être utilisé dans le dispositif selon l'invention. Les figures 4 et 5 montrent en coupe l'organe de la figure 3, selon les lignes IV-IV et V-V avec, en complément, une couche de colle sur la figure 4, un enrobage sur la figure 5. L'organe d'identification 8 comporte un support 80 en matériau isolant, tel qu'utilisé par exemple dans les circuits imprimés. Il porte sur l'une de ses faces une spirale en matériau conducteur 81 ayant fonction d'antenne, avec deux plages rectangulaires 82 et 83 définissant les extrémités de la spirale. Le support 80 est percé de part en part de deux trous 84 et 85 (fig. 5), débouchant chacun sur la face de l'une des plages rectangulaires 82 et 83. Un circuit intégré 86 est fixé sur la seconde face du support 80. Des fils de connexion 87 et 88 relient le circuit aux plages 82 et 83, respectivement au travers des trous 84 et 85. La face portant le circuit 86 est entièrement recouverte d'une couche isolante 89 tenant lieu de protection. L'autre face, portant l'antenne 81, est recouverte d'une couche de colle 90 permettant la fixation de l'élément 8 sur un support quelconque. Avant usage, cette couche peut avantageusement être couverte d'un film protecteur.

Un tel organe 8 joue le rôle de clé électronique. La mémoire du circuit intégré 86 est programmée de manière qu'il donne une réponse univoque à un signal de demande d'identification. De plus, la réponse donnée peut comporter un nombre d'informations tel que jamais deux organes ne donneront la même. Cela offre une très grande sécurité dans le fonctionnement.

De manière plus précise, et ainsi qu'on peut le voir sur la figure 6, le capteur 7 émet à la demande un signal à une fréquence donnée, par exemple 13,56 Mhz pour les dispositifs tels que commercialisés par l'entreprise Gemplus (France). Ce signal est capté par l'antenne 81 de l'organe d'identification 8.

Les informations reçues sont appliquées au circuit intégré 86 et comparées avec le code en mémoire. Lorsque le signal est reconnu par l'organe d'identification, il est amorti. Le récepteur 71 du capteur 7 reçoit alors un signal diffèrent pour chaque organe d'identification 8. Le circuit de commande 4 interprète alors le signal reçu du récepteur 71 du capteur 7, et identifie ainsi l'organe 8.

Il est possible d'assurer automatiquement la liaison téléphonique entre le terminal et le centre de contrôle, sur la base des numéros de codes. Il suffit pour cela que ces numéros soient répartis de manière qu'une partie du code permette d'identifier le centre de contrôle et d'associer dans la mémoire du circuit 4 ce code avec le numéro d'appel.

L'organe 8 tel que décrit ne comporte donc pas de pile. Il fonctionne uniquement sur l'énergie qu'il reçoit de l'émetteur 70 du capteur 7. Plus précisément, il module par absorption le signal émis. Le récepteur 71 reçoit ainsi un signal modifié en fonction des caractéristiques de l'organe d'identification.

L'objet portant l'organe d'identification 8, par exemple une montre schématiquement représentée en 6, est placé sur le support 1. Cette montre 6 comporte un fond 60 en matériau isolant, par exemple du saphir. Sur la figure 6, l'organe 8 est fixé au fond 60 de la montre 6. L'utilisation d'un matériau isolant permet d'éviter une perturbation du signal de lecture généré et capté par le capteur 7.

Grâce au fait que l'élément d'identification est directement intégré à la montre, il est possible en tout temps d'identifier cette dernière et de la suivre tout au long de sa vie, au travers des services qu'elle est susceptible de subir.

Le capteur 7 comporte en outre un microphone et un capteur électromagnétique schématiquement représenté en 72.

Le microphone capte les signaux sonores qu'émet l'échappement de chaque montre mécanique.

Le capteur électromagnétique est activé par les signaux émis par les moteurs des montres électroniques à affichage à aiguilles.

Ces signaux sont mis en forme par le circuit 4 et envoyés par le réseau informatique à l'entreprise Eⱼ concernée. Celle-ci peut ainsi connaître la marche de la montre de même que d'autres caractéristiques susceptibles d'être définies par l'interprétation de ces signaux. Si elle le juge nécessaire, elle peut en outre transmettre au détaillant des informations complémentaires relatives au produit et d'éventuelles directives concernant son entretien.

En variante, il est possible d'utiliser comme organe d'identification un dispositif pouvant être non seulement lu, mais sur lequel il est également possible d'écrire. Dans ce cas, le capteur 7 comportera en plus un dispositif permettant d'envoyer un signal pour écrire une information dans le dispositif 8. Une telle solution permettrait de stocker dans l'organe d'identification une part au moins des informations relatives à l'objet auquel il est associé. Parmi celles-ci, il serait possible de mettre en mémoire le nom du propriétaire, afin de permettre d'identifier un produit volé par exemple.

## Revendications

1. Appareil pour gérer un ensemble de montres (6) munies chacune d'un organe d'identification (8), ledit appareil comprenant un capteur (7) doté d'un dispositif d'interaction (70, 71) avec l'organe d'identification (8), **caractérisé en ce que** ledit appareil comporte, en outre, des moyens de liaison pour le relier à un réseau de télécommunication et formant ainsi un terminal, et **en ce que** ledit capteur (7) comprend un dispositif (72, 4, 10) destiné à capter des signaux relatifs à la marche des montres (6) et à les transmettre au travers dudit réseau (T), vers un dispositif de mesure (Eⱼ).

2. Appareil selon la revendication 1, **caractérisé en ce qu'**il comporte en outre un clavier (2) permettant d'introduire manuellement des informations relatives à la montre portant l'organe d'identification (8).

3. Appareil selon la revendication 2, **caractérisé en ce qu'**il comporte en outre des moyens d'affichage (3) dotés d'une cellule d'affichage électro-optique à même de rendre accessible à l'utilisateur de l'appareil des informations relatives à la montre (6), qui lui sont adressées au travers du réseau (T).

4. Appareil selon la revendication 3, **caractérisé en ce que** lesdits moyens d'affichage (3) comportent en outre une imprimante (9) susceptible d'imprimer les informations transmises et reçues par ledit appareil.

5. Appareil selon l'une quelconque des revendications précédentes, **caractérisé en ce que** lesdits organes d'identification (8) sont du type comportant une puce électronique (86) et une antenne (81) et **en ce que** le dispositif d'interaction (70, 71) comprend un dispositif d'activation (70) et un dispositif de lecture (71) pour respectivement activer lesdits organes et lire les informations qu'ils contiennent.

6. Appareil selon l'une quelconque des revendications précédentes, destiné à gérer des montres (6) mécaniques, **caractérisé en ce que** le dispositif destiné à capter lesdits signaux comporte au moins un microphone (72) à même de capter les signaux sonores émis par ladite montre.

7. Appareil selon l'une quelconque des revendications précédentes, destiné à gérer des montres (6) électromécaniques, **caractérisé en ce que** le dispositif destiné à capter lesdits signaux comporte au moins un capteur électromagnétique (72) à même de capter les signaux émis par un moteur que comporte ladite montre (6).

8. Dispositif de gestion, destiné à gérer des montres munies chacune d'un organe d'identification (8), au moyen d'un appareil (Dᵢ) selon l'une des revendications précédentes, **caractérisé en ce que** ledit appareil (Dᵢ) est relié, à une pluralité d'entreprises au travers dudit réseau (T) de télécommunication, dont chacune desdites entreprises dispose d'au moins un centre de traitement (Eⱼ), pour traiter les informations relatives aux montres (6) qu'elle commercialise, identifiables par un code contenu dans les organes d'identification (8).

## Patentansprüche

1. Gerät zur Steuerung einer Gruppe von Uhren (6), die jeweils mit einem Identifizierungselement (8) ausgestattet sind, wobei das Gerät über einen Sensor (7) verfügt, der mit einer Vorrichtung zur Interaktion (70, 71) mit dem Identifizierungselement (8) versehen ist, **dadurch gekennzeichnet, dass** das Gerät unter anderem über Mittel zum Anschluss an ein Telekommunikationsnetz verfügt und somit einen Terminal bildet, **dadurch gekennzeichnet, dass** der Sensor (7) über eine Vorrichtung (72, 4, 10) verfügt, mit der Signale zum Betrieb der Uhren (6) empfangen werden, welche über das Netz (T) an eine Messvorrichtung (Ei) weitergeleitet werden.

2. Gerät nach Anspruch 1, **dadurch gekennzeichnet, dass** es unter anderem mit einer Tastatur (2) ausgestattet ist, über die manuell Informationen zu der Uhr eingegeben werden können, die mit dem Identifizierungselement (8) versehen ist.

3. Gerät nach Anspruch 2, **dadurch gekennzeichnet, dass** es unter anderem mit Mitteln zur Anzeige (3) ausgestattet ist, die über eine elektro-optische Anzeigezelle verfügen, um dem Benutzer des Gerätes Informationen zur Uhr (6) zugänglich zu machen, die ihm über das Netz (T) vermittelt werden.

4. Gerät nach Anspruch 3, **dadurch gekennzeichnet, dass** die besagten Anzeigemittel (3) unter anderem mit einem Drucker (9) ausgestattet sind, mit dem die vom Gerät versandten und empfangenen Informationen ausgedruckt werden können.

5. Gerät nach einem der vorhergehenden Ansprüche, **dadurch gekennzeichnet, dass** es sich bei den Identifizierungselementen (8) um solche Elemente handelt, die mit einem elektronischen Chip (86) und einer Antenne (81) ausgestattet sind und **dadurch gekennzeichnet, dass** die Interaktionsvorrichtung (70, 71) über eine Aktivierungs- (70) und eine Lesvorrichtung (71) verfügt, um die Elemente jeweils zu aktivieren und die darin enthaltenen Informationen abzurufen.

6. Gerät nach einem der vorhergehenden Ansprüche, das die Aufgabe hat, die mechanischen Uhren (6) zu steuern, **dadurch gekennzeichnet, dass** die Vorrichtung zum Empfang der Signale über mindestens ein Mikrofon (72) verfügt, um die akustischen Signale zu empfangen, die von der Uhr ausgegeben werden.

7. Gerät nach einem der vorhergehenden Ansprüche, das die Aufgabe hat, die elektromechanischen Uhren (6) zu steuern, **dadurch gekennzeichnet, dass** die Vorrichtung zum Empfang der Signale mit mindestens einem elektromagnetischen Sensor (72) ausgestattet ist, um die Signale zu empfangen, die von einem Motor ausgegeben werden, über den die Uhr (6) verfügt.

8. Gerät zur Steuerung, das dazu bestimmt ist, solche Uhren zu steuern, die jeweils mit einem Identifizierungselement (8) ausgestattet sind, was über ein Gerät (D₁) nach einem der vorhergehenden Ansprüche erfolgt, **dadurch gekennzeichnet, dass** das Gerät (D₁) über das Telekommunikationsnetz (T) an mehrere Unternehmen angeschlossen ist, wobei jedes dieser Unternehmen über mindestens ein Verarbeitungszentrum (E₁) verfügt; um die Informationen zu den Uhren (6) zu verarbeiten, die es vertreibt und die über einen Code identifizierbar sind, der in den Identifizierungselementen enthalten ist.

## Claims

1. Device for controlling a set of watches (6) each provided with an identification part (8), said device comprising a sensor (7) fitted with a system for interaction (70, 71) with the identification part (8), **characterised in that** said device also comprises means of connection to connect it to a telecommunications network, thus forming a terminal, and **in that** said sensor (7) comprises a system (72, 4, 10) designed to sense signals relating to operation of the watches (6) and transmit them via said network (T), towards a measuring system (Eⱼ).

2. Device according to claim 1, **characterised in that** it also comprises a keyboard (2) enabling manual entry of information relating to the watch bearing the identification part (8).

3. Device according to claim 2, **characterised in that** it also comprises means of display (3) fitted with an electro-optical display cell capable of providing the user of the device with access to information concerning the watch (6), which is sent to it via the network (T).

4. Device according to claim 3, **characterised in that** said means of display (3) also comprise a printer (9) capable of printing the information transmitted and received by said device.

5. Device according to any of the preceding claims, **characterised in that** said identification parts (8) are of a type comprising an electronic chip (86) and an antenna (81) and **in that** the interaction system (70, 71) comprises an activation system (70) and a reading system (71) to activate said parts and read the information they contain, respectively.

6. Device according to any of the preceding claims, designed to control mechanical watches (5), **characterised in that** the system designed to sense said signals comprises at least one microphone (72) capable of sensing the audible signals emitted by said watch.

7. Device according to any of the preceding claims, designed to control electromechanical watches (6), **characterised in that** the device designed to sense said signals comprises at least one electromagnetic sensor (72) capable of sensing the signals emitted by a motor contained in said watch (6).

8. Control system, designed to control watches each provided with an identification part (8), by means of a device (Dₗ) according to one of the preceding claims, **characterised in that** said device (D_{|}) is connected to a number of firms via said telecommunications network (T), each of these firms having at least one processing centre (Eⱼ), to process the information relating to the watches (6) sold by it, identifiable by a code contained in the identification parts (8).
